# EUROPÄISCHE PATENTANMELDUNG

(11) **EP 4 650 319 A1**
(43) Veröffentlichungstag der Anmeldung: **19.11.2025**
(21) Anmeldenummer: 25173243.4
(22) Anmeldetag: 29.04.2025
(51) Int. Cl.: B67C 3/28, F16K 1/00

(54) **FÜLLVORRICHTUNG SOWIE FÜLLMASCHINE ZUM BEFÜLLEN VON BEHÄLTERN**

(30) Priorität: 15.05.2024 DE 102024113606
(71) Anmelder: KHS GmbH, 44143 Dortmund (DE)
(72) Erfinder: Stolz, Max, 44143 Dortmund (DE)

(57) **Zusammenfassung**

Die Erfindung bezieht sich auf eine Füllvorrichtung (1) zum Befüllen von Behältern (B) mit einem flüssigen und/oder fließfähigen Füllgut, insbesondere mittels eines Freistrahlfüllverfahrens. Die Füllvorrichtung (1) weist mindestens ein Füllelement (2) mit einem Füllventil (3) auf, wobei das Füllventil (3) ein Füllventilgehäuse (5) mit einem Füllventilkanal (7) sowie einen axial in dem Füllventilkanal (7) verschiebbaren Füllventilstempel (4) aufweist. Der Füllventilstempel (4) ist zumindest zwischen einer Schließstellung und einer Öffnungsstellung gesteuert bewegbar. In der Schließstellung liegen der Füllventilstempel (4) und das Füllventilgehäuse (5) im Bereich eines Dichtabschnitts (6) gegeneinander an. Erfindungsgemäß ist der Füllventilstempel (4) zumindest zweiteilig ausgebildet und weist wenigstens einen Ventilstempelgrundkörper (4.1) und einen entlang einer Füllventilachse (FA) in axialer Richtung daran anschließenden und mit dem Ventilstempelgrundkörper (4.1) verbundenen Ventilstempeldichtkörper (4.2) auf.

## Beschreibung

Die Erfindung bezieht sich auf eine Füllvorrichtung zum Befüllen von Behältern mit einem flüssigen und/oder fließfähigen Füllgut, insbesondere mittels eines Freistrahlfüllverfahrens. Die Erfindung bezieht sich ferner auf eine Füllmaschine mit zumindest einer solchen Füllvorrichtung.

Füllvorrichtungen zum Füllen von Behältern, wie zum Beispiel Flaschen oder dergleichen, mit einem flüssigen Füllgut, insbesondere auch Füllvorrichtungen zum Füllen von Flaschen mit Getränken, sind in unterschiedlichen Ausführungen bekannt.

In der Regel werden Füllvorrichtungen der genannten Art an Füllmaschinen, insbesondere an Rundläufer-Füllmaschinen, vorgesehen, die über eine Vielzahl von Behandlungsstationen bzw. -positionen verfügen, welche auch als Füllstationen oder Füllpositionen verstanden werden können. An jeder Füllstation der Füllmaschine ist ein Füllelement oder Füllorgan mit einem Füllventil bzw. Flüssigkeitsventil vorgesehen, über dessen Abgabeöffnung das flüssige bzw. fließfähige Füllgut in den Behälter abgegeben wird.

Bei diesen Füllmaschinen bzw. bei jeder der Füllvorrichtungen sind die Füllelemente oder Füllorgane über entsprechende Flüssigkeitsleitungen, nämlich über Füllgutzuführungen bzw. Füllgutleitungen, fluidisch an einen Vorratsbehälter bzw. an eine Quelle des flüssigen Füllgutes (z.B. an einen Füllgutkessel) angeschlossen. Die Abgabe des Füllgutes in die Behälter erfolgt in der Regel durch gesteuertes Öffnen und Schließen der jeweiligen, in den Füllelementen oder Füllorganen vorgesehenen Füllventile.

Beispielsweise kann die Abgabe des Füllgutes in die Behälter mittels eines so genannten "Freistrahlfüllens" durchgeführt werden. Unter "Freistrahlfüllen" oder "Freistrahlbefüllung" wird im Rahmen der vorliegenden Erfindung ein Füllverfahren verstanden, bei dem das flüssige bzw. fließfähige Füllgut dem zu befüllenden Behälter ab der Abgabeöffnung des Füll- bzw. Flüssigkeitsventils in einem freien Füllstrahl oder Füllgutstrahl zuströmt. Freistrahlfüllen kann sowohl drucklos als auch unter Druck erfolgen. Bei der drucklosen Freistrahlfüllung weist der Behälter Umgebungsdruck auf, wobei der Behälter in der Regel mit seiner Behältermündung oder -öffnung nicht am Füllelement anliegt, sondern von dem Füllelement bzw. von einer vorgesehenen Abgabeöffnung beabstandet ist. Eine Vorrichtung bzw. ein System für ein derartiges Freistrahlfüllen ist beispielsweise aus der Druckschrift WO 2008/138472 A1 bekannt.

Üblicherweise sind bei den Füllvorrichtungen der genannten Art, wie auch bei dem Freistrahl-Füllsystem gemäß WO 2008/138472 A1, in den Füllventilen Formdichtungen und/oder O-Ring-Dichtungen vorgesehen, um das Füllventil im Schließzustand dicht zu verschließen. Die Abdichtung ist notwendig, damit nach am Ende des Füllvorganges kein Füllgut mehr in den Behälter fließt. Insbesondere beim Freistrahlfüllen ist es hierbei üblich und notwendig, ein Nachtropfen des flüssigen Füllgutes aus der wenigstens einen Abgabeöffnung nach dem Befüllen eines Behälters beim Schließen des Füllgutventils zu verhindern. Dichtungselemente der genannten Art, wie sie auch bei dem Freistrahl-Füllsystem gemäß WO 2008/138472 A1 vorgesehen sind, sind in der Regel als Elastomerdichtungen ausgebildet und an einem Füllventilstempel bzw. Füllventilkolben des Füllventils angeordnet.

Ein solches Dichtungselement kann im Bereich eines freien Endes des Füllventilstempels angeordnet sein, um ein Ausströmen bzw. Nachtropfen des Füllgutes nach dem Schließen des Füllventils direkt zu verhindern. Alternativ kann bei Anordnung des Dichtungselements in größerem axialen Abstand vom freien Endes des Füllventilstempels oberhalb der Abgabeöffnung ein mit Füllgut gefüllter Raum bestehen bleiben, der mit Hilfe einer am Auslauf vorgesehenen Gassperre vor einem Leerlaufen nach Füllende geschützt wird.

Bei den aus dem Stand der Technik bekannten Lösungen kann es aufgrund der im Füllventilkanal angeordneten Dichtungselemente zu ungünstigen Beeinflussungen der Strömung des Füllguts und insbesondere zu schädlichen Einflüssen auf die strömungstechnisch saubere Abgabe des Füllguts über die Abgabeöffnung in den Behälter kommen. Daher besteht weiterhin Bedarf an verbesserten Füllvorrichtungen.

Eine Aufgabe der Erfindung ist es, eine Füllvorrichtung zum Befüllen von Behältern mit einem flüssigen oder fließfähigen Füllgut aufzuzeigen, bei der das Füllventil, insbesondere im Bereich seines Auslaufs, strömungstechnisch optimiert ist und dabei zugleich in besonders sicherer und effektiver Weise dichtend schließbar ist.

Diese Aufgabe wird durch eine Füllvorrichtung zum Befüllen von Behältern gemäß den Merkmalen des unabhängigen Anspruchs 1 gelöst. Ferner wird zur Lösung der Aufgabe eine Füllmaschine gemäß den Merkmalen des Anspruchs 14 vorgeschlagen. Die abhängigen Ansprüche betreffen dabei besonders vorteilhafte Weiterbildungen der Erfindung.

Die vorliegende Erfindung stellt eine Füllvorrichtung zum Befüllen von Behältern mit einem flüssigen und/oder fließfähigen Füllgut, insbesondere zum Befüllen von Behältern mittels eines Freistrahlfüllverfahrens, zur Verfügung. Die Füllvorrichtung weist mindestens ein Füllelement mit einem Füllventil auf, wobei das Füllventil ein Füllventilgehäuse mit einem Füllventilkanal sowie einen axial in dem Füllventilkanal verschiebbaren Füllventilstempel aufweist. Der Füllventilstempel ist zumindest zwischen einer Schließstellung und einer Öffnungsstellung gesteuert bewegbar. In der Schließstellung liegen der Füllventilstempel und das Füllventilgehäuse im Bereich eines Dichtabschnitts gegeneinander an. Erfindungsgemäß ist der Füllventilstempel zumindest zweiteilig ausgebildet und weist wenigstens einen Ventilstempelgrundkörper und einen entlang einer Füllventilachse in axialer Richtung daran anschließenden und mit dem Ventilstempelgrundkörper verbundenen Ventilstempeldichtkörper auf.

Im Verständnis der vorliegenden Erfindung bildet das Füllelement mit dem Füllventilgehäuse den Füllventilkanal aus, der einen Flüssigkeits- oder Produktweg bzw. einen Strömungsweg für das flüssige und/oder fließfähige Füllgut definiert. Der Füllventilkanal ist insbesondere rotationssymmetrisch zu der vertikalen Füllventilachse ausgeführt und mit einem oberen Bereich an eine Füllgutzuführleitung zum Zuführen des flüssigen Füllgutes angeschlossen. An der Unterseite des Füllelementes bildet der Füllventilkanal eine Abgabeöffnung, aus der während des Füllens, d.h. bei geöffnetem Füllventil ein Füllstrahl des Füllgutes abgegeben wird.

Bei dem flüssigen und/oder fließfähigen Füllgut handelt es sich im Sinne der vorliegenden Erfindung um ein zumindest eine Flüssigkeit enthaltendes Füllgut, das als solches beispielsweise eine flüssige oder zähflüssige bzw. viskose oder breiartige Konsistenz hat und zum Beispiel zusätzlich auch einen Anteil an (festen) Partikeln und/oder Feststoffen, insbesondere körnigen Feststoffen, enthalten kann. Das flüssige und/oder fließfähige Füllgut kann beispielsweise ein Getränk sein, welches beispielsweise auch einen Partikel- und/oder Feststoffanteil in Form von Fruchtfleisch bzw. Fruchtstückchen oder zugesetzten Cerealien aufweisen kann.

Der in dem Füllventilkanal axial verschiebbar angeordnete Füllventilstempel kann zum Öffnen und Schließen des Füllelementes, das heißt zur gesteuerten Abgabe des Füllgutes während des Füllvorganges, mittels gesteuerter Hub-/Senkbewegungen axial in dem Füllventilkanal verschoben werden. Aufgrund dieser in axialer Richtung erfolgenden Verschiebung des Füllventilstempels innerhalb des Füllventilkanals ist der Füllventilstempel mindestens zwischen seinen Stellungen, nämlich der Schließstellung und der Öffnungsstellung, bewegbar. In Schließstellung befindet sich der Füllventilstempel insbesondere in einer den Füllventilkanal vollständig verschließenden Position. Demgegenüber ist der Füllventilkanal vollständig geöffnet, sofern sich der Füllventilstempel in der Öffnungsstellung befindet.

Erfindungsgemäß ist bei der vorliegenden Füllvorrichtung der Füllventilstempel mehrteilig ausgebildet, wobei der Ventilstempelgrundkörper und der Ventilstempeldichtkörper in einem Verbindungsbereich miteinander verbunden sind. Der Füllventilstempel umfasst daher den Ventilstempeldichtkörper, der somit Bestandteil des Stempelkörpers des Füllventilstempels ist und der im Bereich des Dichtabschnitts - im Zusammenspiel bzw. in Zusammenwirkung mit dem Füllventilgehäuse - die Dichtwirkung, nämlich die dichtende Wirkung gegenüber dem Füllventilgehäuse, hervorruft. Somit sichert der Ventilstempeldichtkörper selbst, nämlich als Bestandteil des Füllventilstempels, die Abdichtung des Füllventilstempels gegen das Füllventilgehäuse und damit das sichere, dichte Schließen, insbesondere Abdichten, des Füllventilkanals in Schließstellung des Füllventilstempels. Ein unerwünschtes Auslaufen von Füllgut am Ende des Füllvorganges nach Schließen des Füllventils wird effektiv verhindert und vermieden, ebenso wie ein störendes Nachlaufen, Nachtropfen oder dergleichen.

Damit bringt die vorliegende Füllvorrichtung den enormen Vorteil mit sich, dass auf weitere Maßnahmen, Vorkehrungen oder Anpassungen zum Abdichten verzichtet werden kann. Insbesondere können weitere Elemente zum Abdichten, welche zusätzlich zu dem Füllventilstempel als solchem, eingesetzt werden müssen, entfallen.

Die vorliegende Füllvorrichtung kann daher insbesondere als eine "Füllvorrichtung mit dichtungsloser Abdichtung des Füllventils" oder als Füllvorrichtung mit einem "Füllventil mit dichtungsloser Abdichtung" verstanden werden.

Form und Geometrie des Füllventilkanals, insbesondere im Auslaufbereich, sind durch eine Außenkontur des Füllventilstempels sowie durch eine Innenkontur des Füllventilgehäuses definiert und vorgegeben. Der Füllventilkanal wiederum gibt den Strömungsweg für das Füllgut vor, so dass die Geometrie des Füllventilkanals auch als Strömungsgeometrie verstanden werden kann. Mit der erfindungsgemäßen Füllvorrichtung ergeben sich somit besondere Vorteile dadurch, dass insbesondere die Geometrie des Auslaufbereichs des Füllventilkanals, nämlich die Strömungsgeometrie insbesondere im Auslaufbereich, welche auch als Auslaufgeometrie verstanden werden kann, aufgrund der nun geschaffenen Möglichkeit der "dichtungslosen Abdichtung" allein durch das Füllventilgehäuse und den Ventilstempeldichtkörper definiert und vorgegeben wird.

Störende Einflüsse auf die Strömungs- bzw. Auslaufgeometrie durch zusätzlich vorgesehene, in den Strömungsweg ragende Dichtelemente oder Dichteinrichtungen, sind bei der vorliegenden Füllvorrichtung effektiv eliminiert. Die Strömungsgeometrie bzw. Auslaufgeometrie kann exakt und präzise allein durch die geometrische Ausgestaltung des Ventilstempeldichtkörpers (in Anpassung an bzw. Abstimmung auf das Füllventilgehäuse) optimiert vorgegeben werden.

Damit trägt die vorliegende Füllvorrichtung insbesondere dem Bedürfnis Rechnung, eine stets optimale Auslaufgeometrie zuverlässig und insbesondere auch konstant, beispielsweise unabhängig von Prozessbedingungen, wie Temperatur oder dergleichen, aufrechtzuerhalten, um dadurch zu gewährleisten, dass, vor allem bei einem Freistrahlfüllen, der Füllgutstrahl stets sicher und korrekt gebildet wird, wodurch ein sicheres, zuverlässiges, und sauberes Abfüllen ermöglicht werden kann.

Damit überwindet die erfindungsgemäße Füllvorrichtung auch die im Stand der Technik bestehenden Nachteile, dass die bekannten ringförmigen Elastomerdichtungen häufig Probleme bereiten, indem sie schädlichen Einfluss auf die Strömung des Füllguts nehmen. Je nach Bedingungen, zum Beispiel durch Temperatureinfluss (warm/kalt), kommt es bei den herkömmlichen Füllvorrichtungen in der Regel dazu, dass sich die dort vorgesehenen Elastomerdichtungen ausdehnen oder auch zusammenziehen, wodurch sie in unterschiedlichem Ausmaß in den Füllventilkanal hineinragen und damit in die Strömungsgeometrie eingreifen. Dadurch können Wirbel entstehen, es kann zu einer Strömungsumlenkung kommen oder die Strömung kann derart schädlich beeinträchtigt werden, dass sie abreißt.

Die erfindungsgemäße Füllvorrichtung behebt nunmehr die genannten, im Stand der Technik auftretenden Probleme, da die gewünschte Strömungsgeometrie stets optimal und unbeeinflusst erhalten bleibt, insbesondere auch unabhängig von Prozessbedingungen.

Durch die mehrteilige, vorzugsweise zweiteilige, Ausführung des Füllventilstempels ergibt sich zudem eine kostengünstige und einfache Herstellung. Ferner eröffnet die mehrteilige, vorzugsweise zweiteilige, Ausführung des Füllventilstempels die Möglichkeit, durch variable Ausbildung des Ventilstempeldichtkörpers bzw. durch Bereitstellung verschiedener Ventilstempeldichtkörper mit unterschiedlicher Geometrie, auf materialsparende sowie kostensparende Weise eine Variabilität hinsichtlich der Strömungsgeometrie bzw. Auslaufgeometrie zu schaffen, ohne dabei den gesamten Füllventilstempel wechseln zu müssen. Eine derartige Variabilität kann sich beispielsweise in Abhängigkeit von der Art der Anwendung als besonders günstig erweisen, da etwa beim Abfüllen von Fruchtfleisch enthaltenden Fruchtsäften oder beim Abfüllen von Wasser jeweils eine andere Strömungsgeometrie bzw. Auslaufgeometrie optimal geeignet ist. Beispielsweise kann vorliegend durch gezieltes Austauschen nur des Ventilstempeldichtkörpers auf kostengünstige und einfache Weise die Strömungsgeometrie bzw. Auslaufgeometrie anwendungsabhängig variiert werden.

Vorzugsweise ist der Ventilstempeldichtkörper axialsymmetrisch bezüglich der Füllventilachse, jedoch ohne Durchgangsöffnung ausgebildet.

Gemäß einer bevorzugten Ausführungsvariante ist in dem Füllventilgehäuse im Bereich des Dichtabschnitts ein Ventilsitz mit einer Ventilsitzfläche ausgebildet und der Ventilstempeldichtkörper weist eine Dichtfläche auf. Dabei ist die Dichtfläche des Ventilstempeldichtkörpers zur dichtenden Anlage gegen die Ventilsitzfläche des Ventilsitzes ausgebildet und liegt in der Schließstellung dichtend gegen die Ventilsitzfläche des Ventilsitzes an. Darüber kann eine besonders sichere und zuverlässige Abdichtung gewährleistet werden.

Vorzugsweise ist das Füllventilgehäuse zumindest im Bereich des Dichtabschnitts aus einem metallischen Werkstoff, insbesondere aus Edelstahl, hergestellt. Gemäß einer weiteren besonders bevorzugten Ausführungsvariante der Erfindung ist - alternativ oder zusätzlich - der Ventilstempelgrundkörper aus einem metallischen Werkstoff, insbesondere aus Edelstahl, hergestellt. In diesen bevorzugten Ausführungsvarianten sind das Füllventilgehäuse bzw. der Ventilstempelgrundkörper langlebig, widerstandsfähig und gut zu reinigen und genügen ferner insbesondere den auf dem Gebiet der Lebensmittel- und Getränkeindustrie geltenden Hygienestandards. Durch das aus Metall, insbesondere aus Edelstahl hergestellte bzw. bestehende Füllventilgehäuse und den aus Metall, insbesondere aus Edelstahl hergestellten bzw. bestehenden Ventilstempelgrundkörper ist die mechanische Stabilität des Füllventilstempels sowie des gesamten Füllventils erhöht.

Weiterhin bevorzugt ist der Ventilstempeldichtkörper aus einem Kunststoffmaterial, insbesondere aus einem duroplastischen oder thermoplastischen Kunststoff, hergestellt. Dabei ist der Ventilstempeldichtkörper insbesondere bevorzugt aus Vollmaterial hergestellt und bildet damit ein massives Bauteil, insbesondere ein Bauteil aus Massivkunststoff. Durch die Herstellung des Ventilstempeldichtkörpers aus Kunststoff ergeben sich besondere Vorteile, da Kunststoff vielseitig und leicht zu verarbeiten ist und daher die präzise Form bzw. Geometrie des Ventilstempeldichtkörpers nach Bedarf gewählt einfach variiert werden kann, wodurch beispielsweise variable Strömungs- bzw. Auslaufgeometrien realisieren werden können. Insbesondere bevorzugt ist der Ventilstempeldichtkörper hergestellt aus einem Kunststoff, der ausgewählt ist aus den Kunststoffen: PEEK (Polyetheretherketon), PTFE (Polytetrafluorethylen) oder PVDF (Polyvinylidenfluorid).

In diesen bevorzugten Ausführungsvarianten ist der Ventilstempeldichtkörper einerseits "weich" bzw. elastisch genug, um eine besonders effektive Dichtwirkung zu zeigen. Andererseits ist er fest und stabil genug, um den mechanischen Beanspruchungen standhalten zu können und darüber hinaus langlebig, widerstandsfähig und gut reinigbar zu sein. Auch genügen die genannten Kunststoffe ferner insbesondere den auf dem Gebiet der Lebensmittel- und Getränkeindustrie geltenden Hygienestandards. Vorzugsweise ist bei dem Füllventil der vorliegenden Füllvorrichtung nur der Ventilstempeldichtkörper aus Kunststoff hergestellt, alle übrigen Teile bzw. Bauteile sind aus Edelstahl hergestellt, wodurch sich eine besonders gute bzw. hohe Stabilität bei gleichzeitig günstiger und einfacher Herstellbarkeit ergibt.

In den voranstehend bevorzugten Ausführungsvarianten liegt für die zusammenwirkenden Elemente "Ventilstempeldichtkörper und Füllventilgehäuse" eine spezielle, vorteilhafte Materialpaarung "Kunststoff/Edelstahl" vor, wobei der Ventilstempeldichtkörper aus duroplastischem oder thermoplastischem Kunststoff und das Füllventilgehäuse aus Edelstahl gefertigt ist. Aufgrund dieser gewählten Materialpaarung ergibt sich eine besonders wirksame und sichere Abdichtung.

Gemäß einer weiterhin bevorzugten Ausführungsvariante ist der Ventilstempeldichtkörper lösbar und auswechselbar mit dem Ventilstempelgrundkörper verbunden. Es versteht sich, dass auch in dieser lösbaren und auswechselbaren Ausgestaltung die Verbindung des Ventilstempeldichtkörpers und des Ventilstempelgrundkörpers trotzdem ausreichend "fest" und formstabil ist, insbesondere derart, dass der zusammengesetzte Füllventilstempel solchen während der gesteuerten Öffnungs- und/oder Schließbewegungen auftretenden bzw. einwirkenden mechanischen Belastungen beim axialen Verschieben in dem Füllventilkanal sicher und stabil standhalten kann.

Insbesondere ist der zusammengesetzte Füllventilstempel dabei auch trotz der lösbaren und auswechselbaren Verbindung seiner Bauteile ausreichend "fest" und formstabil, beispielsweise gegen axiales Verkippen geschützt, so dass eine sichere und zuverlässige Schließstellung unter einem vorgegebenen oder vorgebbaren bzw. definierbaren Schließdruck gewährleistet werden kann. Insbesondere ist die Verbindung zwischen Ventilstempeldichtkörper und Ventilstempelgrundkörper dergestalt, dass der Ventilstempeldichtkörper stets sicher mit dem notwendigen Schließdruck gegen den Ventilsitz gepresst werden kann, damit die dichtende Anlage des Ventilstempeldichtkörpers gegen den Ventilsitz zuverlässig hergestellt und über die Dauer der Schließstellung sicher aufrechterhalten werden kann.

Gemäß einer besonders bevorzugten Ausführungsvariante sind der Ventilstempelgrundkörper und der Ventilstempeldichtkörper miteinander verschraubt. Hierbei kann vorgesehen sein, dass beispielsweise an dem Ventilstempelgrundkörper oder an dem Ventilstempeldichtkörper ein Gewindefortsatz oder ein Gewindestift, beispielsweise mit einem Außengewinde, vorgesehen ist und dass, korrespondierend dazu, entsprechend der Ventilstempelgrundkörper oder der Ventilstempeldichtkörper eine Ausnehmung, beispielsweise mit einem Innengewinde, für den wirksamen Eingriff des Gewindestifts aufweist, und damit das jeweilige Gegenstück zu dem Gewindefortsatz oder Gewindestift der Schraubverbindung bildet. Vorteilhaft können der Ventilstempelgrundkörper und der Ventilstempeldichtkörper durch das Verschrauben auf einfache Weise insbesondere exakt koaxial miteinander verbunden werden, und zwar beispielsweise gesichert gegen jegliche Verschiebungen und/oder Verkippungen senkrecht zur Füllventilachse bzw. radial spielfrei bezogen auf die Füllventilachse. Solange die ausreichende Stabilität sichergestellt ist, sind selbstverständlich auch andere alternative Verbindungen zwischen dem Ventilstempelgrundkörper und dem Ventilstempeldichtkörper denkbar, beispielsweise Steckverbindungen oder Rast-Steckverbindungen oder Verbindungen nach Art eines Bajonettverschlusses.

Aufgrund der lösbaren und auswechselbaren Verbindung, insbesondere Verschraubung, wird der Vorteil der Variabilität hinsichtlich der Strömungs- bzw. Auslaufgeometrie zusätzlich verstärkt, da ein anwendungsabhängiger bzw. füllgutabhängiger Austausch des Ventilstempeldichtkörpers zusätzlich vereinfacht ist. Auch bei auftretendem Verschleiß kann ein Ventilstempeldichtkörper entfernt und durch einen neuen Ventilstempeldichtkörper, der einfach mit dem bestehenden Ventilstempelgrundkörper verbunden wird, ersetzt werden.

Weiterhin bevorzugt ist zwischen dem Ventilstempelgrundkörper und dem Ventilstempeldichtkörper in einem Verbindungsbereich ein ringförmiges Dichtelement angeordnet. Ein Außendurchmesser des Dichtelements ist dabei kleiner oder höchstens gleich einem äußeren Durchmesser des Ventilstempelgrundkörpers und des Ventilstempeldichtkörpers. Auf diese Weise ist das Dichtelement in radialer Richtung innerhalb oder bündig zu einer Umfangsfläche des mit dem Ventilstempelgrundkörper verbundenen Ventilstempeldichtkörpers angeordnet und bleibt daher in Bezug auf einen Strömungsweg in dem Füllventilkanal außer Eingriff, das heißt, es ragt nicht in den Strömungsweg bzw. in den Füllventilkanal hinein. Das ringförmige Dichtelement nimmt somit keinen Einfluss auf eine Strömungsgeometrie, insbesondere auf eine Auslaufströmung im Bereich der Abgabeöffnung bzw. auf eine Auslaufgeometrie.

Gemäß einer besonders bevorzugten Ausführungsvariante ist das ringförmige Dichtelement in axialer Richtung derart beabstandet zu einem freien Ende des Ventilstempeldichtkörpers angeordnet, dass sich das ringförmige Dichtelement in der Schließstellung in axialer Richtung vertikal oberhalb des Ventilsitzes des Füllventilgehäuses befindet. Insbesondere liegt das ringförmige Dichtelement damit außerhalb bzw. oberhalb des Dichtabschnitts. Über das ringförmige Dichtelement sind der Ventilstempelgrundkörper und der Ventilstempeldichtkörper vorteilhaft dicht miteinander verbunden bzw. gegeneinander abgedichtet. In anderen Worten ausgedrückt ist die Verbindung zwischen dem Ventilstempelgrundkörper und dem Ventilstempeldichtkörper, insbesondere eine Verbindungsstelle oder -fläche bzw. ein Verbindungsbereich, über das ringförmige Dichtelement abgedichtet. Ein Eindringen und/oder Festsetzen von Füllgut zwischen den Ventilstempelgrundkörper und den Ventilstempeldichtkörper kann dadurch verhindert werden, so dass der Füllventilstempel hygienisch einwandfrei ausgebildet ist und eventuelle Verunreinigungs- bzw. Verkeimungsprobleme effektiv vermieden werden können.

Für das ringförmige Dichtelement gilt jedoch insbesondere, dass es nur bzw. ausschließlich die Verbindung zwischen dem Ventilstempelgrundkörper und dem Ventilstempeldichtkörper abdichtet. Das ringförmige Dichtelement leistet keinen funktionalen Beitrag zur dichtenden Anlage des Ventilstempeldichtkörpers gegen den Ventilsitz, insbesondere der Dichtfläche gegen die Ventilsitzfläche, so dass das ringförmige Dichtelement insbesondere keine Dichtwirkung für oder an dem Ventilsitz aufweist.

Besonders bevorzugt weist der Füllventilstempel eine sich in axialer Richtung erstreckende Stempellänge auf und der Ventilstempeldichtkörper weist eine sich in axialer Richtung erstreckende Dichtkörperlänge auf. Die Dichtkörperlänge liegt dabei bevorzugt in einem Bereich zwischen 20% und 90% der Stempellänge und besonders bevorzugt in einem Bereich zwischen 25% und 75% der Stempellänge. Insbesondere bevorzugt beträgt die Dichtkörperlänge rund 30% oder rund 40% oder rund 50% der Stempellänge.

Unter der Stempellänge wird vorliegend die axiale Längserstreckung des Füllventilstempels verstanden, und zwar zumindest die gesamte Längserstreckung des im Füllventilkanal frei vorliegenden Bereichs oder Stößelabschnitts, welcher von dem unteren Ende bzw. der Spitze des Ventilstempeldichtkörpers bis zu einem Schulter- oder Kopfabschnitt reicht, an dem beispielsweise ein Faltenbalg sowie insbesondere auch ein Bewegungsmechanismus bzw. Betätigungsmechanismus zur axialen Bewegung bzw. Verschiebung des Füllventilstempels anschließt. Der Bewegungs- bzw. Betätigungsmechanismus verläuft dabei insbesondere durch bzw. innerhalb des Faltenbalgs und ist somit zum Füllventilkanal hin abgedichtet.

Im vorliegenden Verständnis erstreckt sich die Stempellänge somit ausgehend von dem freien Ende des Füllventilstempels, das dem Ventilsitz zugewandt ist und das dem freien Ende bzw. einer "Spitze" des Ventilstempeldichtkörpers entspricht, bis hin zu einem dem freien Ende gegenüberliegenden Anschlussbereich bzw. Übergang an einen Faltenbalg und/oder einen Betätigungsmechanismus. Über den Bereich seiner Stempellänge liegt der Füllventilstempel somit im Wesentlichen "frei" im Füllventilkanal vor und kommt entlang dieser Stempellänge mit dem Füllgut in Kontakt.

Bevorzugt weist der Ventilstempeldichtkörper mehrere entlang der Füllventilachse aneinander anschließende Abschnitte auf. Insbesondere weist der Ventilstempeldichtkörper dabei zumindest einen sich zu seinem freien Ende hin verjüngenden, konischen Endabschnitt, zumindest einen sich in axialer Richtung an den konischen Endabschnitt anschließenden zylindrischen Ringabschnitt und wenigstens einen sich in axialer Richtung an den zylindrischen Ringabschnitt anschließenden konischen Dichtflächenabschnitt auf, der insbesondere die Dichtfläche bereitstellt. Die in axialer Richtung aneinander anschließenden Abschnitte des Ventilstempeldichtkörpers sind einstückig miteinander ausgebildet, wobei der Ventilstempeldichtkörper mit seinen aneinander anschließenden Abschnitten somit ein "aus einem Stück" gefertigtes oder bestehendes Bauteil bzw. Teil des Füllventilstempels bildet. Es versteht sich, dass Ventilstempeldichtkörper auch andere geometrische Formen aufweisen kann und beispielsweise im Wesentlichen tropfenförmig ausgebildet sein kann.

Gemäß einer bevorzugten Ausführungsform bildet der Ventilstempelgrundkörper mit seinem freien Ende das untere, freie Ende des Füllventilstempels. Anders ausgedrückt, der Füllventilstempel weist bevorzugt keinen in Axialrichtung über den Ventilstempelgrundkörper nach unten hinausragenden Teil auf.

Die vorliegende Erfindung betrifft auch eine Füllmaschine mit einem Füllgutkessel und mehreren Füllpositionen, wobei zumindest eine, vorzugsweise mehrere, insbesondere jede der Füllpositionen zumindest eine Füllvorrichtung aufweist, wie sie voranstehend beschreiben ist. Die zumindest eine Füllvorrichtung bzw. jede der Füllvorrichtungen ist dabei über eine jeweilige Füllgutzuführleitung fluidisch mit dem Füllgutkessel verbunden.

Die Erfindung wird im Folgenden anhand der Figuren an Ausführungsbeispielen näher erläutert. Es zeigen:
- Fig. 1: grob schematisch und teilweise im Schnitt dargestellt eine Ansicht einer Ausführungsform der Füllvorrichtung in einem Betriebszustand mit geschlossenem Füllventil;
- Fig. 1A: einen vergrößerten Ausschnitt der Figur 1 im Bereich einer Abgabeöffnung des Füllelementes;
- Fig. 2: grob schematisch und teilweise im Schnitt dargestellt eine Ansicht einer alternativen Ausführungsform der Füllvorrichtung in einem Betriebszustand mit geschlossenem Füllventil und
- Fig. 3: grob schematisch und teilweise im Schnitt dargestellt eine Ansicht einer weiteren alternativen Ausführungsform der Füllvorrichtung in einem Betriebszustand mit geschlossenem Füllventil.

Die Figuren 1 bis 3 zeigen jeweils eine - teilweise als Schnittzeichnung dargestellte - Ansicht jeweiliger Ausführungsformen der vorliegenden Füllvorrichtung 1 zum Befüllen von Behältern B, beispielsweise PET-Flaschen, mit einem fließfähigen und/oder flüssigen Füllgut, insbesondere mit einem Getränk. Die dargestellte Füllvorrichtung 1 ist insbesondere Teil einer Füllmaschine, welche ihrerseits beispielsweise wiederum Bestandteil einer Getränkeabfüll- oder Getränkeverarbeitungsanlage sein kann und welche beispielsweise als umlaufend rotierende Füllmaschine ausgebildet ist und eine Vielzahl von umfänglich um einen Maschinenrotor verteilt angeordnete Füllpositionen umfasst, wobei zumindest eine, vorzugsweise mehrerer oder jede der Füllpositionen jeweils eine gezeigte Füllvorrichtung 1 aufweisen kann.

Die in den Beispielen der Figuren gezeigte Füllvorrichtung 1 ist insbesondere für ein Freistrahlfüllverfahren ausgebildet, bei dem das flüssige Füllgut als freier Füllstrahl dem Behälter B zugeführt wird.

Die Füllvorrichtung 1 umfasst ein Füllelement 2 und eine mit diesem verbundene Füllgutzuführleitung 11, welche fluidisch mit einem in den Figuren nicht gezeigten Füllgutkessel verbunden ist. Das Füllelement 2 weist ein Füllventil 3 mit einem Füllventilgehäuse 5 auf, in dem ein Füllventilkanal 7 ausgebildet ist. Der Füllventilkanal 7 bildet einen Flüssigkeits- oder Produktweg für das flüssige und/oder fließfähige Füllgut.

Der Füllventilkanal 7 weist bei den dargestellten Ausführungsformen zumindest abschnittsweise einen kreisrunden Querschnitt auf und ist zumindest abschnittsweise rotationssymmetrisch zu einer vertikalen Füllventilachse FA ausgeführt, welche vorliegend auch als Füllelementachse FA verstanden werden kann. An seinem oberen Ende bzw. Bereich ist der Füllventilkanal 7 an die Füllgutzuführleitung 11 angeschlossen und an seinem gegenüberliegenden unteren Ende mündet der Füllventilkanal 7 an einer Abgabeöffnung des Füllelements 2 nach außen, wobei das flüssige und/oder fließfähige Füllgut über die Abgabeöffnung in den zu befüllenden Behälter B einströmen kann.

In dem Füllventilkanal 7 ist ein darin in Richtung der Füllventilachse FA axial verschiebbarer Füllventilstempel 4 angeordnet, der gesteuert mittels einer Stelleinrichtung durch eine entsprechende Hub-/Senkbewegung über einen vorgegebenen Hub in vertikaler Richtung auf und ab bewegt werden kann. Die in den Figuren nicht näher dargestellte bzw. bezeichnete Stelleinrichtung kann vorliegend auch als Bewegungsmechanismus oder Betätigungsmechanismus zur axialen Bewegung bzw. Verschiebung des Füllventilstempels 4 verstanden werden.

Der Füllventilstempel 4 ist zumindest zwischen einer Schließstellung und einer Öffnungsstellung gesteuert bewegbar. Der in den Figuren 1 bis 3 jeweils dargestellte Betriebszustand mit geschlossenem Füllventil 3 entspricht dabei jeweils der Schließstellung, in welcher der Füllventilstempel 4 und das Füllventilgehäuse 5 dichtend zusammenwirken und im Bereich eines Dichtabschnitts 6 gegeneinander anliegen.

Der Füllventilstempel 4 ist mehrteilig - in den dargestellten Beispielen der Figuren 1 bis 3 beispielhaft jeweils zweiteilig - ausgebildet und weist einen Ventilstempelgrundkörper 4.1 und einen entlang der Füllventilachse FA in axialer Richtung daran anschließenden und mit dem Ventilstempelgrundkörper 4.1 verbundenen Ventilstempeldichtkörper 4.2 auf. Der Ventilstempeldichtkörper 4.2 stellt dabei das der Abgabeöffnung des Füllelements 2 zugewandte freie Ende 4' des Füllventilstempels 4 bereit und wirkt so im Bereich des Dichtabschnitts 6 mit dem Füllventilgehäuse 5 zusammen.

In den dargestellten Beispielen der Figuren ist im Füllventilgehäuse 5 im Bereich des Dichtabschnitts 6 ein Ventilsitz 8 mit einer Ventilsitzfläche ausgebildet, wobei der Ventilstempeldichtkörper 4.2 eine zur Ventilsitzfläche korrespondierende Dichtfläche 9 aufweist, die zur dichtenden Anlage gegen die Ventilsitzfläche des Ventilsitzes 8 ausgebildet ist und in der Schließstellung dichtend gegen diese anliegt. In den beispielhaft dargestellten Ausführungsformen sind die korrespondierenden Ventilsitzflächen und Dichtflächen 9 als jeweilige, im Wesentlichen konisch verlaufende Flächenabschnitte ausgebildet, die insbesondere konzentrisch um die Füllventilachse FA angeordnet sind und näherungsweise die Mantelfläche eines Kegelstumpfes beschreiben.

In der in den Figuren 1 bis 3 jeweils gezeigten Schließstellung ist der Füllventilstempel 4 maximal in Richtung der Füllelementachse FA abgesenkt bzw. nach unten verfahren, so dass der Ventilstempeldichtkörper 4.2 dichtend bzw. dicht schließend in dem Füllventilsitz 8 sitzt bzw. über seine Dichtfläche 9 gegen die Ventilsitzfläche anliegt, und zwar derart, dass der Füllventilkanal 7 unterseitig dicht verschlossen ist und kein Füllgut über die Abgabeöffnung des Füllelementes 2 austreten kann.

In der in den Figuren nicht dargestellten Öffnungsstellung ist der Füllventilstempel 4 in Richtung der Füllelementachse FA soweit nach oben verfahren, so dass der Füllventilkanal 7 unterseitig offen ist und das Füllgut über die Abgabeöffnung des Füllelementes 2 ausströmt.

Die Figur 1A zeigt anhand einer vergrößerten Teildarstellung eines Ausschnitts der Figur 1 den Dichtabschnitt 6 mit dem in Schließstellung befindlichen und mit dem Füllventilsitz 8 zusammenwirkenden Ventilstempeldichtkörper 4.2. Der beispielhafte Ventilstempeldichtkörper 4.2 weist mehrere entlang der Füllventilachse FA aneinander anschließende Abschnitte auf. Insbesondere ist hierbei ein sich zum freien Ende 4' des Füllventilstempels 4 bzw. des Ventilstempeldichtkörpers 4.2 hin verjüngender, konischer Endabschnitt ausgebildet, an den sich auf der dem freien Ende 4' abgewandten Seite in axialer Richtung ein zylindrischer Ringabschnitt anschließt, der seinerseits wiederum in einen sich ebenfalls in axialer Richtung anschließenden und die Dichtfläche 9 bereitstellenden konischen Dichtflächenabschnitt übergeht. Es versteht sich, dass der hier beschriebene Ventilstempeldichtkörper 4.2 mit seinen mehreren Abschnitten als rein exemplarisches Beispiel zu verstehen ist und der Ventilstempeldichtkörper 4.2 selbstverständlich in Bezug auf seine äußere Form und Kontur anders ausgestaltet sein kann, zum Beispiel näherungsweise tropfenförmig.

Der Ventilstempeldichtkörper 4.2 als solcher ist bevorzugt einstückig ausgeführt, das heißt, aus "einem Stück" gefertigt. Für die Herstellung des Ventilstempeldichtkörpers 4.2 wird ein duroplastisches oder thermoplastisches Kunststoffmaterial, wie zum Beispiel PEEK, PTFE oder PVDF, verwendet, wobei auch die Dichtfläche 9 des Ventilstempeldichtkörpers 4.2 als Kunststoff-Fläche ausgebildet ist, wie es sich beispielsweise aufgrund der einstückigen Herstellung ergibt.

Demgegenüber ist in den dargestellten und beschriebenen Beispielen das Füllventilgehäuse 5 zumindest im Bereich des Dichtabschnittes 6 aus einem metallischen Werkstoff, insbesondere aus Metall, bevorzugt aus Edelstahl hergestellt, so dass die Ventilsitzfläche als Edelstahl-Fläche ausgebildet ist.

Die zum dichtenden Schließen des Füllventils 3 zusammenwirkenden Flächen, nämlich die Ventilsitzfläche im Füllventilgehäuse 5 und die Dichtfläche 9 des Ventilstempeldichtkörpers 4.2, ermöglichen insbesondere aufgrund der speziellen Materialpaarung eine effektive und vor allem sichere Abdichtung zwischen dem Füllventilgehäuse 5 und dem Ventilstempeldichtkörper 4.2, wodurch der Füllventilkanal 7 nach außen hin sicher verschlossen werden kann, und zwar ohne zusätzliche Dichtungen oder Dichtungsmaßnahmen.

Die beiden Teile oder Bauteile des Füllventilstempels 4, nämlich der Ventilstempelgrundkörper 4.1 und der Ventilstempeldichtkörper 4.2 sind in den dargestellten Beispielen lösbar und auswechselbar miteinander verbunden, insbesondere miteinander verschraubt. In den Beispielen der Figuren ist hierzu an dem jeweiligen Ventilstempelgrundkörper 4.1 ein Gewindefortsatz bzw. ein Gewindestift mit Außengewinde vorgesehen. Entsprechend bildet der Ventilstempeldichtkörper 4.2 ein dazu korrespondierendes Gegenstück und ist an seiner dem Ventilstempelgrundkörper 4.1 zugewandten Oberseite mit einer Ausnehmung mit Innengwinde für den Eingriff des Gewindestifts ausgestattet.

Es versteht sich, dass es sich hierbei um eine rein exemplarische Ausführungsvariante handelt und dass selbstverständlich auch - *vice versa* - der Ventilstempeldichtkörper 4.2 den Gewindefortsatz/Gewindestift mit Außengewinde bereitstellen kann und im Ventilstempelgrundkörper 4.1 die korrespondierende Eingriffs-Ausnehmung mit Innengwinde vorgesehen sein kann. Ebenso sind andere Verbindungen, wie Steck- oder Rast-Steck-Verbindungen denkbar, solange sichergestellt ist, dass die Verbindung ausreichende Stabilität aufweist.

Um die Verbindung zwischen dem Ventilstempelgrundkörper 4.1 und dem Ventilstempeldichtkörper 4.2 abzudichten, ist in dem Verbindungsbereich 13 bzw. am Übergang ein ringförmiges Dichtelement 10 angeordnet, welches ausschließlich den Ventilstempelgrundkörper 4.1 gegen den Ventilstempeldichtkörper 4.2 abdichtet und keine Dichtwirkung in Bezug auf den Ventilsitz 8 hat.

Das ringförmige Dichtelement 10 weist einen Außendurchmesser auf, der kleiner oder höchstens gleich einem äußeren Durchmesser des Ventilstempelgrundkörpers 4.1 und des Ventilstempeldichtkörpers 4.2 ist. Auf diese Weise ist sichergestellt, dass das Dichtelement 10 in radialer Richtung innerhalb oder bündig zu einer äußeren Umfangsfläche des mit dem Ventilstempelgrundkörper 4.1 verbundenen Ventilstempeldichtkörpers 4.2 angeordnet ist und daher in Bezug auf einen Strömungsweg in dem Füllventilkanal 7 außer Eingriff bleibt und nicht über den Umfang des mit dem Ventilstempelgrundkörper 4.1 verbundenen Ventilstempeldichtkörpers 4.2 hinaus ragt, das heißt, nicht in den Strömungsweg bzw. in den Füllventilkanal 7 hineinragt. Das ringförmige Dichtelement 10 nimmt somit keinen Einfluss auf eine Strömungsgeometrie, insbesondere auf eine Auslaufströmung im Bereich der Abgabeöffnung bzw. auf eine Auslaufgeometrie.

Insbesondere ist das ringförmige Dichtelement 10 dabei in vertikaler Richtung oberhalb des Dichtabschnitts 6 angeordnet und ist in axialer Richtung derart beabstandet zu dem freien Ende 4' des Ventilstempeldichtkörpers 4.2 lokalisiert, dass sich das ringförmige Dichtelement 10 in der Schließstellung außerhalb bzw. oberhalb des Ventilsitzes 8 befindet.

Die in den Figuren 1 bis 3 dargestellten Ausführungsvarianten unterscheiden sich in erster Linie hinsichtlich ihrer geometrischen Ausgestaltung des Ventilstempelgrundkörpers 4.1 und des damit verbundenen Ventilstempeldichtkörpers 4.2, und zwar insbesondere in Bezug auf eine jeweilige axiale Längserstreckung dieser Elemente.

Grundsätzlich weist der Füllventilstempel 4 eine sich in axialer Richtung erstreckende Stempellänge Ls auf. Die Stempellänge Ls bezieht sich dabei auf die Längserstreckung des im Füllventilkanal 7 frei vorliegenden Bereichs bzw. Stößelabschnitts des Füllventilstempels 4 und entspricht somit also im Wesentlichen der Längserstreckung des unmittelbar mit dem im Füllventilkanal 7 strömenden Füllgut in Kontakt kommenden Bereichs bzw. Stößelabschnitts des Füllventilstempels 4. Die Stempellänge Ls reicht im Beispiel der Figuren von dem freien Ende 4' des Ventilstempeldichtkörpers 4.2 bis zu einem Schulter- oder Kopfabschnitt 4a des Füllventilstempels 4, an dem in den Beispielen der Figuren ein Faltenbalg 12 anschließt.

Ebenso weist der Ventilstempeldichtkörper 4.2 eine sich in axialer Richtung erstreckende Dichtkörperlänge Ld auf, die sich von dem freien Ende 4' des Ventilstempeldichtkörpers 4.2 bis zum Verbindungsbereich 13 mit dem Ventilstempelgrundkörper 4.1 erstreckt.

Im Beispiel der Figur 1 nimmt der Ventilstempelgrundkörper 4.1 den Hauptanteil der Stempellänge Ls ein. Der Ventilstempeldichtkörper 4.2 hingegen, der sich im Wesentlichen über einen Endbereich bzw. Spitzenbereich des Füllventilstempels 4 erstreckt, nimmt näherungsweise ein Viertel der Stempellänge Ls ein. Damit liegt die Dichtkörperlänge Ld des Ventilstempeldichtkörpers 4.2 in einem Bereich von 20 % bis 30 % der Stempellänge Ls, insbesondere bei rund 25% der Stempellänge Ls.

Im Beispiel der Figur 2 nehmen der Ventilstempelgrundkörper 4.1 und der Ventilstempeldichtkörper 4.2 jeweils etwa die halbe Stempellänge Ls ein. Damit liegt die Dichtkörperlänge Ld des Ventilstempeldichtkörpers 4.2 in einem Bereich von 40 % bis 60 % der Stempellänge Ls, insbesondere bei rund 50% der Stempellänge Ls.

Im Beispiel der Figur 3 nimmt der Ventilstempeldichtkörper 4.2 den Hauptanteil der Stempellänge Ls ein. Der Ventilstempelgrundkörper 4.1 hingegen erstreckt sich im Wesentlichen lediglich auf den Schulter- oder Kopfabschnitt 4a des Füllventilstempels 4 am Übergang zum Faltenbalg 12. Damit liegt die Dichtkörperlänge Ld des Ventilstempeldichtkörpers 4.2 in einem Bereich von 80 % bis 90 % der Stempellänge Ls.

### Bezugszeichenliste

- 1: Füllvorrichtung
- 2: Füllelement
- 3: Füllventil
- 4: Füllventilstempel
- 4': freies Ende des Füllventilstempels
- 4.1: Ventilstempelgrundkörper
- 4.2: Ventilstempeldichtkörper
- 5: Füllventilgehäuse
- 6: Dichtabschnitt
- 7: Füllventilkanal
- 8: Ventilsitz
- 9: Dichtfläche
- 10: ringförmiges Dichtelement
- 11: Füllgutzuführleitung
- 12: Faltenbalg
- 13: Verbindungsbereich

- B: Behälter
- FA: Füllventilachse
- Ld: Dichtkörperlänge
- Ls: Stempellänge

## Patentansprüche

1. Füllvorrichtung (1) zum Befüllen von Behältern (B) mit einem flüssigen und/oder fließfähigen Füllgut, insbesondere mittels eines Freistrahlfüllverfahrens, aufweisend mindestens ein Füllelement (2) mit einem Füllventil (3), wobei das Füllventil (3) ein Füllventilgehäuse (5) mit einem Füllventilkanal (7) sowie einen axial in dem Füllventilkanal (7) verschiebbaren Füllventilstempel (4) aufweist, der zumindest zwischen einer Schließstellung und einer Öffnungsstellung gesteuert bewegbar ist, wobei der Füllventilstempel (4) und das Füllventilgehäuse (5) in der Schließstellung im Bereich eines Dichtabschnitts (6) gegeneinander anliegen, **dadurch gekennzeichnet, dass** der Füllventilstempel (4) zumindest zweiteilig ausgebildet ist und wenigstens einen Ventilstempelgrundkörper (4.1) und einen entlang einer Füllventilachse (FA) in axialer Richtung daran anschließenden und mit dem Ventilstempelgrundkörper (4.1) verbundenen Ventilstempeldichtkörper (4.2) aufweist.

2. Füllvorrichtung (1) nach Anspruch 1, **dadurch gekennzeichnet, dass** in dem Füllventilgehäuse (5) im Bereich des Dichtabschnitts (6) ein Ventilsitz (8) mit einer Ventilsitzfläche ausgebildet ist und dass der Ventilstempeldichtkörper (4.2) eine Dichtfläche (9) aufweist, wobei die Dichtfläche (9) des Ventilstempeldichtkörpers (4.2) zur dichtenden Anlage gegen die Ventilsitzfläche des Ventilsitzes (8) ausgebildet ist und in der Schließstellung dichtend gegen die Ventilsitzfläche des Ventilsitzes (8) anliegt.

3. Füllvorrichtung (1) nach Anspruch 1 oder 2, **dadurch gekennzeichnet, dass** das Füllventilgehäuse (5) zumindest im Bereich des Dichtabschnitts (6) aus einem metallischen Werkstoff, insbesondere aus Edelstahl, hergestellt ist.

4. Füllvorrichtung (1) nach einem der vorhergehenden Ansprüche, **dadurch gekennzeichnet, dass** der Ventilstempelgrundkörper (4.1) aus einem metallischen Werkstoff, insbesondere aus Edelstahl, hergestellt ist.

5. Füllvorrichtung (1) nach einem der vorhergehenden Ansprüche, **dadurch gekennzeichnet, dass** der Ventilstempeldichtkörper (4.2) aus einem Kunststoffmaterial, insbesondere aus einem duroplastischen oder thermoplastischen Kunststoff, hergestellt ist.

6. Füllvorrichtung (1) nach Anspruch 5, **dadurch gekennzeichnet, dass** der Ventilstempeldichtkörper (4.2) aus PEEK, PTFE oder PVDF hergestellt ist.

7. Füllvorrichtung (1) nach einem der vorhergehenden Ansprüche, **dadurch gekennzeichnet, dass** der Ventilstempeldichtkörper (4.2) lösbar und auswechselbar mit dem Ventilstempelgrundkörper (4.1) verbunden ist.

8. Füllvorrichtung (1) nach einem der vorhergehenden Ansprüche, **dadurch gekennzeichnet, dass** der Ventilstempelgrundkörper (4.1) und der Ventilstempeldichtkörper (4.2) miteinander verschraubt sind.

9. Füllvorrichtung (1) nach einem der vorhergehenden Ansprüche, **dadurch gekennzeichnet, dass** zwischen dem Ventilstempelgrundkörper (4.1) und dem Ventilstempeldichtkörper (4.2) in einem Verbindungsbereich (13) ein ringförmiges Dichtelement (10) angeordnet ist, wobei ein Außendurchmesser des Dichtelements (10) kleiner oder höchstens gleich einem äußeren Durchmesser des Ventilstempelgrundkörpers (4.1) und des Ventilstempeldichtkörpers (4.2) ist, derart, dass das ringförmige Dichtelement (10) in radialer Richtung innerhalb oder bündig zu einer Umfangsfläche des mit dem Ventilstempelgrundkörper (4.1) verbundenen Ventilstempeldichtkörpers (4.2) angeordnet ist.

10. Füllvorrichtung (1) nach Anspruch 2 und 9, **dadurch gekennzeichnet, dass** das ringförmige Dichtelement (10) in axialer Richtung derart beabstandet zu einem freien Ende (4') des Ventilstempeldichtkörpers (4.2) angeordnet ist, dass sich das ringförmige Dichtelement (10) in der Schließstellung oberhalb des Ventilsitzes (8) des Füllventilgehäuses (5) befindet.

11. Füllvorrichtung (1) nach einem der vorhergehenden Ansprüche, **dadurch gekennzeichnet, dass** der Füllventilstempel (4) eine sich in axialer Richtung erstreckende Stempellänge (Ls) aufweist und der Ventilstempeldichtkörper (4.2) eine sich in axialer Richtung erstreckende Dichtkörperlänge (Ld) aufweist, wobei die Dichtkörperlänge (Ld) in einem Bereich zwischen 20% und 90% der Stempellänge (Ls), bevorzugt in einem Bereich zwischen 25% und 75% der Stempellänge (Ls), liegt

12. Füllvorrichtung (1) nach einem der vorhergehenden Ansprüche, **dadurch gekennzeichnet, dass** der Ventilstempeldichtkörper (4.2) mehrere entlang der Füllventilachse (FA) aneinander anschließende Abschnitte aufweist, wobei der Ventilstempeldichtkörper (4.2) zumindest einen sich zu seinem freien Ende (4') hin verjüngenden, konischen Endabschnitt, zumindest einen sich in axialer Richtung an den konischen Endabschnitt anschließenden zylindrischen Ringabschnitt und wenigstens einen sich in axialer Richtung an den zylindrischen Ringabschnitt anschließenden konischen Dichtflächenabschnitt aufweist.

13. Füllvorrichtung (1) nach einem der vorhergehenden Ansprüche, **dadurch gekennzeichnet, dass** der Ventilstempelgrundkörper (4.1) mit seinem freien Ende (4') das untere, freie Ende des Füllventilstempels (4) bildet.

14. Füllmaschine mit einem Füllgutkessel und mehreren Füllpositionen, wobei zumindest eine, vorzugsweise mehrere, insbesondere jede der Füllpositionen zumindest eine Füllvorrichtung (1) nach einem der vorhergehenden Ansprüche aufweist, die über eine jeweilige Füllgutzuführleitung (11) fluidisch mit dem Füllgutkessel verbunden ist.
